# EUROPÄISCHE PATENTSCHRIFT

(11) **EP 0 263 456 B1**
(45) Veröffentlichungstag und Bekanntmachung des Hinweises auf die Patenterteilung: **16.01.1991**
(21) Anmeldenummer: 87114474.7
(22) Anmeldetag: 03.10.1987
(51) Int. Cl.: A47L 1/06, B25G 3/38

(54) **Handgerät zum Reinigen glatter Flächen, insbesondere Glasscheiben**
Hand-operated device for the cleaning of plain surfaces, in particular window panes
Appareil manuel de nettoyage de surfaces planes, notamment pour des vitres

(30) Priorität: 07.10.1986 DE 8627272 U; 16.07.1987 DE 8709764 U
(43) Veröffentlichungstag der Anmeldung: 13.04.1988
(73) Patentinhaber: Klotz, Manfred, D-33100 Paderborn (DE)
(72) Erfinder: Klotz, Manfred, D-33100 Paderborn (DE)
(74) Vertreter: Hanewinkel, Lorenz, Dipl.-Phys.

(56) Entgegenhaltungen:
- EP-A- 0 095 733
- DE-B- 2 844 185
- FR-A- 1 004 650
- US-A- 4 463 632

## Beschreibung

Die Erfindung bezieht sich auf ein Handgerät zum Reinigen glatter Flächen, insbesondere Glasscheiben, it einem flachkastenförmigen, einen Schwammblock und im Abstand dazu parallel eine Wischleiste auswechselbar aufnehmenden Halter, an dem ein Handgriff mit zwei übereinander angeordneten Gelenken um eine senkrecht und um eine parallel zum Halter verlaufende Achse neigungs- und seitenverschwenkbar angeordnet ist.

Ein derartig aufgebautes Glas-Reinigungsgerät ist aus dem deutschen Gebrauchsmuster 85 32 656 bekannt geworden.

Hierbei erfolgt die Arretierung der beiden Gelenke in den jeweils eingestellten Handgriffstellungen durch federbelastete Kugeln und Ratschenrändelungen.

Bei größeren Krafteinwirkungen auf den Handgriff ist eine ungewollte Verstellung desselben nicht ausgeschlossen, da die federbelasteten Kugeln aus den Ratschenrändelungen herausgedrückt werden, so daß diese bekannte Handgriff Arretierung eine unzureichende Funktion hat.

Weiterhin ist aus der EP-A-O 095 733 ein nach der eingangs genannten Art aufgebautes Reinigungsgerät bekannt geworden, welches zwischen dem Reinigungsteilhalter und dem Handgriff einen Gelenkkopf zur veränderlichen Einstellung des Handgriffes gegenüber dem Reinigungsteilhalter aufweist.

Der Gelenkkopf bildet zwei übereinander angeordnete Gelenke, von denen eines von einem mit dem Handgriff verbundenen und um eine waagerechte Achse schwenkbaren Zahnscheibenteil und das zweite Gelenk von einem mit dem Zahnscheibenteil zusammenwirkenden und mit einer senkrechten Achse im Reinigungsteilhalter drehbaren Zahnsegmentteil gebildet ist.

Das Zahnsegmentteil und Zahnscheibenteil werden von einer Überwurfmutter überdeckt und kraftschlüssig miteinander in der eingestellten Handgriffstellung verbunden.

Durch Lösen der Überwurfmutter kann eine Neigungs- und Seitenverschwenkung des Handgriffes vorgenommen werden, was jedoch eine umständliche Handhabung mit beiden Händen erfordert und anschließend ein festes Anziehen der Uberwurfmutter notwendig macht.

Weiterhin kann zwischen die beiden Gelenke eine Druckfeder eingesetzt sein, wodurch ein Lösen der Überwurfmutter entfallen kann, jedoch ist hierbei keine sichere Arretierung der eingestellten Lage des Handgriffes gewährleistet, da die nur durch den Federdruck ineinander gehaltenen Verzahnungen bei größeren Krafteinwirkungen durch ihre wellige Ausführung gegeneinander ratschen können und auch die senkrechte Drehachse keine ausreichende Verdrehsicherung durch die Druckfeder hat.

Aufgabe der Erfindung ist es, ein nach der eingangs genannten Art aufgebautes Handgerät in der Arretierung des Handgriffes in beiden Verstellagen zu vereinfachen und sicherer auszuführen und bei weniger Einzelteilen für beide Gelenke nur ein Verriegelungsteil einzusetzen.

Diese Aufgabe wird erfindungsgemäß dadurch gelöst, daß beide Gelenke durch einen gemeinsamen Schieber in der jeweiligen Handgriffstellung arretiert sind und der Schieber parallel zur Neigungseinstellachse verschiebbar und mit der Seitenverschwenkachse verschwenkbar zwischen beiden mit Abstand übereinander angeordneten Achsen vorgesehen ist.

In den Unteransprüchen sind Gestaltungsmerkmale aufgeführt, die vorteilhafte und förderliche Weiterbildungen der Aufgabenlösung darstellen.

Die Erfindung hat eine Arretierung für den seiten- und neigungsverstellbaren Handgriff des Reinigungsgerätes geschaffen, die äußerst einfach und sicher ausgeführt ist und mit einem Schieber arbeitet, der gleichzeitig beide Gelenke fixiert und in eine Verzahnung des einen Gelenkes und in Nuten des anderen Gelenkes eingreift und hierdurch, auch bei größeren Krafteinwirkungen auf den Handgriff, diesen in seiner eingestellten Lage sicher festhält.

Die Handhabung für die Verstellung ist äußerst bequem durch Verschieben des Schiebers in die Freigabestellung und durch anschließendes Verschieben in die Arretierstellung durchführbar.

Weiterhin ist das Handgerät vorzugsweise mit günstig nach außen herausgeformten Ecken des Halters und über diese hinausragender Wischleiste ausgestattet, so daß dadurch auch die Ecken von Glasflächen einwandfrei gesäubert werden können.

Die Wischleiste ist auswechselbar im Halter angeordnet und kann durch einfache Handgriffe schnell ausgetauscht werden.

Zur Erhöhung des Reinigungseffektes besitzt dieses Handgerät einen Schwammblock, der einstückig aus zwei unterschiedlich festen Schwammteilen gebildet sein kann, wobei der festere Schwammbereich eine bessere Lösung anhaftenden Schmutzes bewirkt und der weichere Schwammbereich ein gutes Abstreifen des Schmutzes ergibt.

Auf den beigefügten Zeichnungen ist ein Ausführungsbeispiel der Erfindung dargestellt, welches nachfolgend näher erläutert wird. Es zeigt:
Fig. 1 eine Seitenansicht eines Handgerätes mit an einem Halter lösbar gehaltenem Schwammblock und Wischleiste sowie neigungs- und seitenverstellbar vorgesehenem Handgriff,
Fig. 2 eine Draufsicht auf dasselbe Handgerät,
Fig. 3 eine Unteransicht des Handgerätes,
Fig. 4 eine Vorderansicht des Handgerätes,
Fig. 5 eine Rückansicht des Handgerätes,
Fig. 6 einen teilweisen Längsschnitt durch das Handgerät mit Gelenken und Schieber für die Handgriffverstellung, in vergrößerter Darstellung,
Fig. 7 eine Seitenansicht im teilweisen Schnitt des Handgriffes mit Gelenken, in vergrößerter Darstellung,
Fig. 8 einen Querschnitt durch das Handgerät, ohne Gelenke und mit Wischleisten-Befestigung,
Fig. 9 einen Querschnitt durch einen Teil des Halters mit Wischleisten-Festlegung,
Fig. 10 einen Querschnitt durch den Halter mit gelöster Wischleiste.

Mit (1) ist ein flachkastenförmiger, vorzugsweise langgestreckter Halter eines Handgerätes zum Reinigen glatter Flächen, insbesondere Glasscheiben, bezeichnet, der einen Schwammblock (2) und im Abstand dazu parallel eine Wischleiste (3) auswechselbar hält.

An diesem Halter (1) ist ein Handgriff (4) mit zwei übereinander angeordneten Gelenken (5, 6) um eine senkrechte und um eine parallel zum Halter (1) verlaufende Achse (7, 8) neigungs- und seitenverstellbar angeordnet und beide Gelenke (5, 6) sind erfindungsgemäß durch einen gemeinsamen Schieber (9) in der jeweiligen Handgriff- stellung arretierbar.

Der Schieber (9) ist einerseits parallel zur Neigungseinstellachse (8) verschiebbar und andererseits mit der Seitenverschwenkachse (7) verschwenkbar vorgesehen und liegt zwischen beiden mit Abstand übereinander angeordneten Achsen (7, 8).

Das untere, die Griff-Seitenverschwenkung bewirkende Gelenk (6) ist als Lagerkörper ausgeführt, der von einer die senkrechte Schwenkachse (7) bildenden, in eine Lagerbuchse (10) des Halters (1) drehbar eingesetzten Hülse (7a) und einer sich darauf abhebenden Lagergabel (11) sowie einem Führungskanal (12) für den Schieber (9) gebildet ist.

Die Hülse (7a) des unteren Gelenkes (6) läßt sich durch einen Rastbund (13), der an der der Lagergabel (11) gegenüberliegenden Hülsenstirnseite angeformt ist, hinter der Lagerbuchse (10) verrasten, wodurch die Hülse (7a) in Axialrichtung lagefixiert und in der Lagerbuchse (10) drehbar gehalten ist.

Das obere, die Neigungsverschwenkung des Handgriffes (4) bewirkende Gelenk (5) hat ein an dem Handgriff (4) angeformtes Schwenkrad (14) mit mantelseitiger Verzahnung (15), und dieses Schwenkrad (14) ist mit der parallelen, von einem Bolzen od. dgl. gebildeten Achse (8) zwischen der Lagergabel (11) schwenkbar gehalten.

Die an den Halter (1) angeformte Lagerbuchse (10) zeigt an ihrer dem Handgriff (4) zugewendeten Stirnseite mehrere auf dem Umfang gleichmäßig verteilt angeordnete Nuten (16) (vgl. Fig. 4 bis 8) und der Schieber (9) besitzt einen unteren Verriegelungssteg (17), mit dem er in mindestens eine, vorzugsweise in zwei sich gegenüberliegende Nuten (16) zur Arretierung des unteren Gelenkes (6) eingreift.

Weiterhin zeigt der Schieber (9) einen oberen Verriegelungssteg (18), mit dem er zur gleichzeitigen Arretierung des oberen Gelenkes (5) zwischen zwei Zähne der Verzahnung (15) eingreift.

Der Schieber (9) weist einen eckigen, vorzugsweise rechteckigen Stabquerschnitt auf und hat an den beiden Stabenden jeweils einen Betätigungskopf (19); diese beiden Betätigungsköpfe (19) bilden gleichzeitig einen Begrenzungsanschlag für die beiden Verschiebeendstellungen des Schiebers (9), indem diese mit dem Führungskanal (12) zusammenwirken.

Zwischen den Betätigungsköpfen (19) und den beiden an dem Schieberstab (9a) vorgesehenen Verriegelungsstegen (17, 18) sind jeweils Aussparungen (20, 21) vorgesehen, die die Arretierung des Schiebers (9) für die Verstellbewegung der beiden Gelenke (5, 6) freigeben, d.h., sie lassen ein Verdrehen der Hülse (7a) gegenüber der Lagerbuchse (10) mit Schieber (9) und gleichzeitig ein Verschwenken des Handgriffes (4) mit seinem Schwenkrad (14) gegenüber dem Schieber (9) zu.

Der Führungskanal (12) ist teilweise in der Lagerbuchse (10) liegend vorgesehen und erstreckt sich mit seinem anderen Teil in der Lagergabel (11) und hat einen dem Schieberstab (9a) angepaßten Querschnitt, der vorzugsweise U-förmig und nach oben hin zum Schwenkrad (14) geöffnet ist.

Das untere, aus der Hülse (7a), dem Führungskanal (12) und der Lagergabel (11) bestehende Gelenk (6) ist einteilig aus Kunststoff hergestellt. Das das obere Gelenk (5) bildende Schwenkrad (14) mit Verzahnung (15) ist einteilig aus Kunststoff an den Handgriff (4) angeformt und der Schieber (9) besteht ebenfalls aus einem Kunststoffteil.

Der flachkastenförmige Halter (1) ist auch einteilig aus Kunststoff gefertigt.

In Fig. 6 ist die Arretierstellung des Schiebers (9) gezeigt und dabei greift er mit seinem oberen Verriegelungssteg (18) zwischen zwei Zähne des Schwenkrades (14) (vgl. auch Fig. 8) und gleichzeitig mit seinem unteren Verriegelungssteg (17) in zwei sich gegenüberliegende Nuten (16) der Lagerbuchse (10) ein. Hierbei liegt der eine Betätigungskopf (19) am Stirnende des Führungskanales (12) an und die Freigabeaussparungen (20, 21) liegen außerhalb der Nuten (16) bzw. der Verzahnung (15).

Die gleiche Verriegelungsstellung läßt sich aus Fig. 7 ersehen.

Zum Verstellen des Handgriffes (4) wird nunmehr der Schieber (9) aus dieser Arretierstellung verschoben, und zwar gemäß Fig. 6 nach links, so daß der zweite Betätigungskopf (19) nunmehr gegen den Führungskanal (12) anschlägt und dabei liegen die beiden unteren Aussparungen (20) um die Lagerbuchse (10), so daß der untere Verriegelungssteg (17) in der Lagerbuchse (10) sich erstreckt, wodurch ein axiales Verdrehen des Handgriffes (4) um die Achse (7) verdrehbar ist. Gleichzeitig ist der obere Verriegelungssteg (18) aus der Verzahnung (15) des Schwenkrades (14) herausgeschoben worden und die obere Aussparung (21) läßt das Schwenkrad (14) um die Achse (8) zur Neigungseinstellung des Handgriffes (4) frei bewegen.

Ist die gewünschte Neigungseinstellung und Seitenverschwenkung des Handgriffes (4) erreicht, wird der Schieber (9) wieder entgegengesetzt verschoben und greift mit seinen Verriegelungsstegen (17,18) in die Nuten (16) und in die Verzahnung (15) arretierend ein. Durch diese beiden Gelenke (5, 6) und den Schieber (9) ist ein stufenloses Verstellen des Handgriffes (4) in den vorgenannten beiden Richtungen möglich.

Die Wischleiste (3) ist mit einer angeformten Profilkante (Profilwulst) (22) hinter Halteleisten (23) des Halters (1) und durch eine die Profilkante (22) unterfassende, im Querschnitt winkelförmige Klemmleiste (24) auswechselbar am Halter (1) gehalten, wobei diese Klemmleiste (24) sich nahezu über die gesamte Länge der Wischleiste (3) erstreckt und von der unten offenen, die Wischleiste (3) und den Schwammblock (2) zeigenden Halterseite, die gleichzeitig die Reinigungsseite bildet, in den Halter (1) eingesetzt ist und dabei mit mindestens zwei angeformten Löseknöpfen (25) in Führungsaussparungen (26) des Halters (1) lösbar festgelegt ist.

Diese Löseknöpfe (25) ragen obenseitig aus dem Halter (1) für die Betätigung der Klemmleiste (24) in die Lösestellung heraus (vgl. Fig. 8 bis 10).

Weiterhin sind an den Halter (1) neben den Führungsöffnungen (26) Raststege (27) angeformt, die die Klemmleiste (24) hinter- und unterfassen und diese in der Klemmstellung halten, in der die Klemmleiste (24) die Profilkante (22) hintergreift und gegen die Halteleisten (23) drückt (vgl. Fig. 9).

Durch einen Druck von oben auf die Löseknöpfe (25) wird die Klemmleiste (24) über die Raststege (27) nach unten hinweggedrückt und gibt die Wischleiste (3) zum Auswechseln in ihrer Arretierstellung frei. (vgl. Fig. 10).

Der Halter (1) ist an seinen beiden wischleistenseitigen Ecken (1a) bogenförmig nach außen herausgezogen und bildet dort jeweils einen verhältnismäßig weit nach außen hervorstehenden Überstand (1b).

Die Wischleiste (3) ist zusätzlich noch mit ihren Enden über diese Halterecken (1a) seitlich hinausgezogen, so daß dadurch ein einfaches und sicheres Reinigen, auch von Eckbereichen an Glasscheiben, möglich ist (vgl. Fig. 2 und 3).

Der einstückige, auswechselbar im Halter (1) festgelegte Schwammblock (2) ist aus zwei unterschiedlich festen Schwammteilen (2a, 2b) gebildet, von denen das der Wischleiste (3) abgewandte Schwammteil (2a) in sich fester ausgeführt und einen stärkeren Reibe- und Reinigungseffekt hat.

Dieser Schwammblock (2) ist von der offenen Seite des Halters (1) her in einem Aufnahmeraum (28) des Halters (1) eingesteckt und wird darin durch angeformte Haltezacken (29) lösbar fixiert.

Im allgemeinen sei zu bemerken, daß das insbesondere ein Glasreinigungsgerät darstellende Handgerät eine Verrastungsvorrichtung für mit dem verstellbaren Handgriff geführten Halter (1) aufweist, die ein zwischen Halter (1) und Handgriff (4) angeordnetes, mit Verrastungselementen versehenes Dreh- und Schwenkgelenk (5, 6) hat. Um die Verrastungsvorrichtung und damit den Handgriff (4) in bezug auf den Halter (1) sowohl schwenk- als auch drehbar mit der Maßgabe gestalten zu können, daß die Sperrung bzw. Entsperrung des Gelenkes (5, 6) sowohl hinsichtlich einer Verdrehung als auch einer Schwenkung mit einem einzigen Zugriff bewirkt werden kann, ist der Handgriff (4) mit einem mit Verzahnungen (15) versehenen Schwenkrad (14) versehen, das mit einer um eine Achse (7) drehbar in einer Lagerbuchse (10) des Halters (1) gelagerten Hülse (7a) um eine zur Achse (7) der Hülse (7a) quer verlaufende Achse (8) schwenkbar gelagert ist. Im Bereich des oberen Randes der Buchse (10), ferner der in diesem Bereich befindlichen Hülse (7a) und des sich in diesen Bereich erstreckenden gabelartigen Fortsatzes (11) ist ein diese Teile durchgreifender, mit Verrastungselementen versehener, zur Achse (8) paralleler Ver- und Entrastungsschieber (9) angeordnet, der je nach Ver-oder Entrastungsstellung nach der einen oder anderen Seite aus dem Gelenk (5, 6) herausragt.

Wegen der Neigungs- und Verdrehgestaltung der Gelenke (5, 6) ist eine Zweckgestaltung des Schwammes (2) mit zwei Wischbereichen und eines Wischblattes mit besonderer Eckausbildung und Auswechselbarkeit gegeben.

## Patentansprüche

1. Handgerät zum Reinigen glatter Flächen, insbesondere Glasscheiben, mit einem flachkastenförmigen, einen Schwammblock (2) und im Abstand dazu parallel eine Wischleiste (3) auswechselbar aufnehmenden Halter (1), an dem ein Handgriff (4) mit zwei übereinander angeordneten Gelenken (5, 6) um eine senkrecht und um eine parallel zum Halter verlaufende Achse (7, 8) neigungs- und seitenverschwenkbar angeordnet ist, dadurch gekennzeichnet, daß beide Gelenke (5, 6) durch einen gemeinsamen Schieber (9) in der jeweiligen Handgriff-Stellung arretiert sind und der Schieber (9) parallel zur Neigungseinstellachse (8) verschiebbar und mit der Seitenverschwenkachse (7) verschwenkbar zwischen beiden mit Abstand übereinander angeordneten Achsen (7, 8) vorgesehen ist.

2. Handgerät nach Anspruch 1, dadurch gekennzeichnet, daß das untere, die Griff-Seitenverschwenkung bewirkende Gelenk (6) von einem Lagerkörper mit einer die senkrechte Schwenkachse (7) bildenden, in eine Lagerbuchse (10) des Halters (1) drehbar eingesetzten Hülse (7a) und einer sich darauf abhebenden Lagergabel (11) sowie einem Führungskanal (12) für den Schieber (9) gebildet ist.

3. Handgerät nach Anspruch 2, dadurch gekennzeichnet, daß die Hülse (7a) des unteren Gelenkes (6) mit einem Rastbund (13) hinter der Lagerbuchse (10) verrastet drehbar gehalten ist.

4. Handgerät nach einem der Ansprüche 1 bis 3, dadurch gekennzeichnet, daß das obere, die Neigungsverschwenkung des Handgriffes (4) bewirkende Gelenk (5) ein an dem Handgriff (4) angeformtes Schwenkrad (14) mit mantelseitiger Verzahnung (15) aufweist, welches mit der parallelen Achse (8) zwischen der Lagergabel (11) schwenkbar gehalten ist.

5. Handgerät nach einem der Ansprüche 1 bis 4, dadurch gekennzeichnet, daß die Lagerbuchse (10) an ihrer dem Handgriff (4) zugewendeten Stirnseite mehrere auf dem Umfang gleichmäßig verteilt angeordnete Nuten (16) aufweist und der Schieber (9) mit einem unteren Verriegelungssteg (17) in mindestens eine, vorzugsweise in zwei, sich gegenüberliegende Nuten (16) zur Arretierung des unteren Gelenkes (6) und mit einem oberen Verriegelungssteg (18) zwischen zwei Zähne der Verzahnung (15) am Schwenkrad (14) zur gleichzeitigen Arretierung des oberen Gelenkes (5) eingreift.

6. Handgerät nach einem der Ansprüche 1 bis 5, dadurch gekennzeichnet, daß der Schieber (9) einen eckigen, vorzugsweise rechteckigen, Stabquerschnitt und an den beiden Stabenden jeweils einen als Anschlag zur Begrenzung der beiden Verschiebeendstellungen mit dem Führungskanal (12) zusammenwirkenden Betätigungskopf (19) hat und zwischen den Betätigungsköpfen (19) und den beiden Verriegelungsstegen (17, 18) an dem Schieberstab (9a) Aussparungen (20, 21) zur Freigabe der Arretier-Stellungen für die Verstellbewegung beider Gelenke (5, 6) vorgesehen sind.

7. Handgerät nach einem der Ansprüche 1 bis 6, dadurch gekennzeichnet, daß der Führungskanal (12) teilweise in der Lagerbuchse (10) und teilweise in der Lagergabel (11) liegt.

8. Handgerät nach einem der Ansprüche 1 bis 7, dadurch gekennzeichnet, daß das untere, aus Hülse (7a), Führungskanal (12) und Lagergabel (11), und das obere, vom am Handgriff (4) angeformten Schwenkrad (14) gebildete Gelenk (5, 6) jeweils einteilig aus Kunststoff bestehen und der Schieber (9) als Kunststoffteil ausgeführt ist.

9. Handgeräte nach einem oder mehreren der Ansprüche 1 bis 8, dadurch gekennzeichnet, daß die Wischleiste (3) mit einer angeformten Profilwulst (22) zwischen am Halter (1) angeformten Halteleisten (23) und durch eine in die Profilwulst (22) eingreifende, im Querschnitt winkelförmige Klemmleiste (24) auswechselbar am Halter (1) festgelegt ist, wobei an diese Klemmleiste (24) mindestens zwei in Führungsöffnungen (26) des Halters (1) von der Wischseite her eingesetzte, aus dem Halter (1) obenseitig vorstehende Löseknöpfe (25) angeformt sind.

10. Handgerät nach Anspruch 9, dadurch gekennzeichnet, daß am Halter (1) neben den Führungsöffnungen (26) winkelförmige, die Klemmleiste (24) hinter- und unterfassende Raststege (27) angeformt sind.

11. Handgerät nach einem oder mehreren der Ansprüche 1 bis 10, dadurch gekennzeichnet, daß der Halter (1) an seinen beiden wischleistenseitigen Ecken (1a) bogenförmige nach außen gezogene Randüberstände (1b) hat und die Wischleiste (3) mit ihren Enden über diese Halterecken (1a) hinausragt.

12. Handgerät nach einem oder mehreren der Ansprüche 1 bis 11, dadurch gekennzeichnet, daß der Schwammblock (2) einstückig aus zwei unterschiedlich festen Schwammteilen (2a, 2b) gebildet ist.

## Revendications

1. Appareil manuel de nettoyage de surfaces planes, notamment de vitres, comprenant un support (1), en forme de caisson plat, destiné à recevoir et à maintenir de façon amovible un bloc éponge (2) et une baguette d'essuyage (3), disposée parallèlement à distance de ce dernier, le support (1) étant pourvu d'une poignée (4) avec deux articulations (5, 6) disposées l'une au-dessus de l'autre, laquelle poignée (4) est orientable obliquement et latéralement autour d'un axe (7, 8) vertical, parallèle au support, caractérisé par le fait que les deux articulations (5, 6) sont bloquées en position de poignée adéquate à l'aide d'un coulisseau commun (9) et que le coulisseau (9), décalable parallèlement à l'axe de réglage d'obli- cité (8) et orientable, avec l'axe d'orientation latérale (7), est prévu entre les deux axes (7, 8), disposés à intervalle l'un au-dessus de l'autre.

2. Appareil manuel selon revendication 1, caractérisé par le fait que l'articulation inférieure (6), qui provoque l'orientation latérale de la poignée, est composée d'un palier avec une douille (7a), pivotant dans un coussinet (10) du support (1) et formant l'axe vertical d'orientation (7), et une chape (11) qui la surmonte, ainsi que d'un canal de passage (12) du coulisseau (9).

3. Appareil manuel selon revendication 2, caractérisé par le fait que la douille (7a) de l'articulation inférieure (6) est maintenue pivotable, enclenchée derrière le coussinet (10), à l'aide d'un collet d'arrêt (13).

4. Appareil manuel selon l'une de revendications 1 à 3, caractérisé par le fait que l'articulation supérieure (5), provoquant l'orientation d'oblicité de la poignée (4), présente un pignon tombant (14), formé à partir de la poïgnée (4) et faisant corps avec elle, lequel possède une denture (15) côté manteau et est maintenu, pivotable avec l'axe parallèle (8), entre la fourche de la chape (11).

5. Appareil manuel selon l'une des revendications 1 à 4, caractérisé par le fait que le coussinet (10) présente, sur sa partie frontale dirigée vers la poignée (4), plusieurs rainures (16), régulièrement réparties sur le pourtour, et que le coulisseau (9) s'enclenche, à l'aide d'un langue de verrouillage inférieure (17) dans au moins une, de préférence dans deux rainures (16), situées vis-à- vis l'une de l'autre, en vue de bloquer l'articulation inférieure (6), et à l'aide d'une langue de verrouillage supérieure (18), entre deux dents de la denture (15) du pignon tombant (14), pour bloquer, simultanément, l'articulation supérieure (5).

6. Appareil manuel selon l'une des revendications 1 à 5, caractérisé par le fait que le coulisseau (9) présente une section transversale de tige angulaire, de préférence rectangulaire, et est pourvu, à chaque extrémité de sa tige, d'une tête d'actionnement (19), qui, en interaction avec le canal de passage (12), forme butée aux fins de limiter les deux positions finales de déplacement, et que des évidements (20, 21) sont prévus entre les têtes d'actionnement (19) et les deux langues de verrouillage (17,18) de la tige (9a) du coulisseau (9) en vue de libérer les positions de blocage et de permettre ainsi aux articulations (5, 6) de se mouvoir.

7. Appareil manuel selon l'une des revendications 1 à 6, caractérisé par le fait que le canal de passage (12) est situé en partie dans le coussinet (10) et en partie dans la chape (11).

8. Appareil manuel selon l'une des revendications 1 à 7, caractérisé par le fait que l'articulation inférieure (6) est formée d'une pièce, en matière plastique, par la douille (7a), le canal de passage (12) et la chape (11), et que l'articulation supérieure . (5) est formée également d'une pièce, en matière plastique, par le pignon tombant (14) qui fait corps avec la poignée (4), et que le coulisseau est exécuté sous forme d'une pièce en matière plastique.

9. Appareil manuel selon une ou plusieurs des revendications 1 à 8, caractérisé par le fait que la baguette d'essuyage (3) est fixée de façon amovible au support (1) à l'aide d'un renflement profilé (22), qui, faisant corps avec elle, s'encastre entre des barres de retenue (23) faisant corps avec le support (1), et par une barre de serrage (24) qui, présentant une section transversale angulaire et s'enclenchant dans le renflement profilé (22), possède au moins deux boutons de desserrage (25), faisant corps avec elle et qui, insérés, côté essuyage, dans des orifices de passage (26) du support (1), font saillie, en haut, hors de celui-ci.

10. Appareil manuel selon revendication 9, caractérisé par le fait que le support (1) présente, à côté des orifices de passage (26), des langues d'arrêt (27) qui saisissent la barre de serrage (24) par derrière et par dessous et font corps avec le support (1).

11. Appareil manuel selon une ou plusieurs des revendications 1 à 10, caractérisé par le fait que le support (1) est pourvu, à ses deux angles (1 a), côté baguette d'essuyage, de bords arqués (1 b) faisant saillie vers l'extérieur, et que les extrémités de la baguette d'essuyage (3) dépassent ces angles du support.

12. Appareil manuel selon une ou plusieurs des revendications 1 à 11, caractérisé par le fait que le bloc éponge (2) présente deux parties différentes d'éponge formant une seule pièce.

## Claims

1. Manual device for cleaning smooth surfaces, particularly glass panes, with an interchangeable, flat-box-shaped holder (1) holding a sponge block (2) and a wiper blade (3) in parallel to and at a distance from the sponge block, to which a handle (4) is attached having two joints (5,6) arranged one above the other about axes (7, 8) vertical and perpendicular to the holder to allow angular and lateral adjustment, characterized by the fact that both joints (5,6) are arrested by a common sliding bolt (9) in the desired handle setting, and that the sliding bolt (9) can be slid, parallel to the angular adjustment axis (8) and to the lateral adjustment axis (7), between the two axes (7, 8) arranged one above the other.

2. Manual device according to Claim 1, characterized by the fact that the lower joint (6) providing the lateral handle adjustment is formed from a bearing box with a rotating sleeve (7a) forming the vertical adjustment axis (7) and inserted into a bearing bush (10) of the holder (1) and a bearing fork (11) which lifts off the latter and a guide channel (12) for the sliding bolt (9).

3. Manual device according to Claim 2, characterized by the fact that the sleeve (7a) of the lower joint (6) is held so as to be rotatable with a catch (13) behind the bearing bush (10).

4. Manual device according to one of the Claims 1 to 3, characterized by the fact that the upper joint (5) providing the angular adjustment of the handle (4) has a swivel wheel (14) moulded on to the handle (4) with teeth (15) on the casing side, which is held with the parallel axis (8) between the bearing forks (11) so that it can be swivelled.

5. Manual device according to one of the Claims 1 to 4, characterized by the fact that the bearing bush (10) has a number of evenly spaced grooves (16) on the periphery of the side facing the handle (4), and the sliding bolt (9) engages by means of a lower locking ridge (17) in at least one and preferably two grooves (16) lying opposite one another to arrest the lower joint (6), and by means of an upper locking ridge (18) between two of the teeth (15) on the swivel wheel (14) for simultaneous arresting of the upper joint (5).

6. Manual device according to one of the Claims 1 to 5, characterized by the fact that the sliding bolt (9) has an angular and preferably square bar cross- section and, at both ends of the bar, a manipulating head (19) serving as a stop to limit both maximum adjustment settings working in conjunction with the guide channel (12), and recesses (20,21) between the manipulating heads (19) and the two locking ridges (17, 18) on the sliding bolt bar to release the arrested settings for the adjustment of the two joints (5, 6).

7. Manual device according to one of the Claims 1 to 6, characterized by the fact that the guide channel (12) lies partially in the bearing bush (10) and partially in the bearing fork (11).

8. Manual device according to one of the Claims 1 to 7, characterized by the factthat the lower joint (6) formed from the sleeve (7a), guide channel (12) and bearing fork (11) and the upper joint (5) formed from the swivel wheel (14) moulded on to the handle (4) each consist of one piece of plastic and the sliding bolt (9) is designed as a plastic part.

9. Manual device according to one or more of Claims 1 to 8, characterized by the fact that the wiper blade (3) is interchangeably fixed to the holder with a moulded profile edge (22) engaging between holding strips (23) moulded on the holder (1) and with a clamping strip (24) of angled cross- section engaging in the profile edge (22), with at least two release knobs (25) moulded on this clamping strip (24) and inserted into guide holes (26) of the holder (1) from the wiper side and projecting from the top side of the holder.

10. Manual device according to Claim 9, characterized by the fact that on the holder (1) next to the guide holes (26) angular catches (27) are moulded holding the clamping strip (24) underneath and behind.

11. Manual device according to one or more of Claims 1 to 10, characterized by the fact that the holder (1) at its two corners (1a) on the wiper blade side has edge overhangs (1b) curving outwards and the ends of the wiper blade (3) project beyond these corners of the holder.

12. Manual device according to one or more of Claims 1 to 11, characterized by the fact that the sponge block (2) is formed of a piece made up of two sponge sections (2a, 2b) of varying firmness.
